# FASCICULE DE BREVET EUROPEEN

(11) **EP 1 332 699 B1**
(45) Date de publication et mention de la délivrance du brevet: **05.04.2006**
(21) Numéro de dépôt: 03290177.9
(22) Date de dépôt: 23.01.2003
(51) Int. Cl.: A47F 5/12, A47F 5/06, A47F 7/00

(54) **Présentoir d'articles**
Ausstellungsvorrichtung für Waren
Article display device

(30) Priorité: 31.01.2002 FR 0201158
(43) Date de publication de la demande: 06.08.2003
(73) Titulaire: Larbaletier S.A.S.U., 10280 Fontaine les Grès (FR)
(72) Inventeur: Larbaletier, Robert, 10280 Fontaine les Grès (FR)
(74) Mandataire: Debay, Yves

(56) Documents cités:
- CH-A- 355 023
- DE-U- 9 214 829
- DE-U- 29 602 473
- GB-A- 327 802
- GB-A- 750 424
- US-A- 3 921 539
- US-A- 5 483 898
- US-A- 5 816 419

## Description

La présente invention concerne un présentoir d'articles présentant une pluralité de plateaux montés articulés sur un châssis muni éventuellement de roulettes.

Il est connu dans l'art antérieur des présentoirs d'articles présentant une pluralité de plateaux. Ces présentoirs d'articles sont très souvent constitués de plateaux horizontaux montés articulés sur des montants ayant un axe de pivotement sur un châssis, et formant ainsi des parallélogrammes. Par pivotement des montants, les plateaux horizontaux alignés verticalement peuvent basculer pour s'aligner dans un même plan horizontal. Un tel dispositif est connu et décrit dans le brevet européen EP 560 022. Un inconvénient de ces présentoirs est que les plateaux sont fixés aux montants et que la hauteur des plateaux n'est pas réglable de façon indépendante pour chacun. Certains de ces présentoirs d'articles présentent en plus un deuxième axe de pivotement permettant de faire basculer les plateaux afin de modifier leur inclinaison. Un tel dispositif est connu et décrit dans le brevet français FR 2 810 521. Un inconvénient de ce dispositif est alors l'impossibilité de régler l'inclinaison des plateaux de façon indépendante pour chacun. D'autres présentoirs d'articles parmi les premiers cités ci-dessus présentent en plus des taquets sur les montants permettant de modifier manuellement la hauteur et l'inclinaison des plateaux. Un tel dispositif est connu et décrit dans le brevet européen EP 473 037. Un inconvénient de ces présentoirs est que cette modification est réalisée par démontage et remontage des plateaux. Une autre catégorie de présentoirs d'articles est constituée de paniers posés sur deux barres horizontales montées sur un châssis, dont la hauteur peut être modifiée manuellement par démontage, afin de modifier la hauteur et l'inclinaison des paniers. Un tel dispositif est connu et décrit dans le brevet britannique GB 1 510 297. Un inconvénient de ces présentoirs est que la hauteur et l'inclinaison des paniers sont réglées par démontage et remontage des barres et des paniers.

La présente invention a donc pour objet de pallier des inconvénients de l'art antérieur en proposant un présentoir d'articles permettant de modifier séparément la hauteur et l'inclinaison de chaque plateau, afin d'améliorer la visibilité des articles, et ceci sans démontage et de façon indépendante d'un plateau à l'autre.

Ce but est atteint par un présentoir d'articles, caractérisé en ce qu'il comprend au moins deux plateaux montés sur un châssis, chacun étant réglable par une ou plusieurs articulations, sans démontage et de façon indépendante des autres plateaux, et en ce que chaque plateau est réglable en hauteur, l'articulation étant portée par un premier élément réglable en hauteur par coulissement longitudinal par rapport à un deuxième élément, le premier et le deuxième élément pouvant être immobilisés l'un par rapport à l'autre par au moins un moyen de blocage.

Selon une autre particularité, chaque plateau est réglable en inclinaison par rapport à l'horizontale par actionnement de l'articulation.

Selon une autre particularité, l'articulation peut être immobilisée par deux tringles horizontales pénétrant dans des logements de l'articulation et commandées par l'intermédiaire d'une poignée par pivotement autour d'un axe orthogonal au plan du plateau.

Selon une autre particularité, les plateaux sont soutenus par au moins trois traverses en forme de "T", parallèles entre elles, la poignée étant fixée sur celle située entre les deux autres, dites traverses extrêmes.

Selon une autre particularité, les tringles sont coudées à l'extrémité proche de la fixation sur la poignée, afin d'éviter le pied de la traverse située entre les deux autres.

Selon une autre particularité, les deux traverses extrêmes sont munies de perçages de coulissement à travers lesquels les extrémités des tringles opposées à celles qui sont coudées sont guidées avec la liberté nécessaire au mouvement.

Selon une autre particularité, chaque premier élément est fixé à une platine munie de plusieurs perçages de blocage déterminant plusieurs positions de blocage, et de deux butées.

Selon une autre particularité, chaque traverse extrême est mobile par rapport à la platine, en rotation autour d'un axe horizontal formé par un pivot traversant la traverse et la platine.

Selon une autre particularité, un pivotement de la poignée entraîne une translation horizontale des tringles, qui se dégagent ou s'insèrent par l'extrémité opposée à celle qui est coudée dans un perçage de blocage.

Selon une autre particularité, chaque plateau est muni de bords permettant de retenir l'eau, et d'au moins une évacuation d'eau pouvant être ouverte ou fermée par un moyen de fermeture.

Selon une autre particularité, le châssis est muni de roulettes.

Selon une autre particularité, le châssis comprend des montants amovibles portant une deuxième barre horizontale, formant un portique.

D'autres particularités et avantages de la présente invention apparaîtront plus clairement à la lecture de la description ci-après faite en référence aux dessins annexés dans lesquels :
- la figure 1 représente une vue en perspective du présentoir d'articles dans son ensemble.
- la figure 2 représente une vue en perspective par en dessous du présentoir d'articles dans son ensemble.
- la figure 3 représente une vue de détail de la poignée.
- la figure 4 représente une vue de détail de la platine.
- la figure 5 représente une vue de détail du pied d'une des traverses extrêmes.

Le présentoir selon l'invention comprend en particulier un châssis (2) portant au moins deux plateaux (1), inclinables de façon indépendante, pour constituer des surfaces de support et de présentation d'articles, qui sont par exemple des plantes vivaces. Selon les modes de réalisation présentés sur les figures 1 et 2, chaque plateau (1) est formé d'un fond, par exemple de forme rectangulaire et par exemple, en aluminium, dont les côtés comprennent des bords perpendiculaires au fond qui permettent, en cas de présence d'eau sur les plateaux, d'empêcher son écoulement, ou encore, lorsque le plateau est incliné, de retenir les articles. Chaque plateau est également muni d'une évacuation (22) comprenant une ouverture munie d'un raccord pouvant être connecté à un tuyau d'évacuation, et fermée par un bouchon inséré dans l'ouverture. Les plateaux sont parallèles les uns aux autres et à un des côtés du châssis décrit plus loin, défini comme le devant du châssis. Les plateaux sont inclinables selon des axes horizontaux parallèles entre eux et au devant du châssis. Chaque plateau est supporté par trois traverses (16, 17, 18) en forme de "T", celle (18) comprise entre les deux autres étant sensiblement au milieu des deux autres, et les deux autres traverses, dites traverses extrêmes (16, 17), n'étant pas nécessairement situées au bord du plateau. A l'extrémité du pied (181) de la traverse du milieu est disposée une barrette (27), par exemple en aluminium, parallèle au plateau (1) et mobile en rotation par rapport au plateau autour d'un axe sensiblement orthogonal au plateau, et pouvant être actionnée par l'intermédiaire d'une poignée (21). Chaque barrette est reliée à deux tringles sensiblement parallèles au plateau et menant chacune à l'une des deux traverses extrêmes (16, 17), où elles assurent le blocage en inclinaison du plateau ainsi que décrit plus loin. Chaque barrette (27) est munie de deux perçages symétriques par rapport à l'axe de pivotement de la barrette. Dans chacun de ces perçages est insérée une extrémité de l'une des deux tringles (19, 20), cette extrémité comportant une partie coudée pour permettre le mouvement de rotation de la barrette et de la tringle sans que cette dernière soit bloquée par le pied (181) de la traverse du milieu (18). Ces éléments de description sont représentés en particulier sur la figure 3. Les autres extrémités des tringles (19, 20) traversent les pieds des traverses extrêmes (respectivement 16, 17) et peuvent dépasser de l'autre côté en gardant une liberté de mouvement transversale. A l'intérieur du pied (161, 171) de chaque traverse extrême (16, 17), la tringle est entourée d'un ressort (30) permettant d'aider à un retour à la position de repos, déterminée par une position de la poignée (21) parallèle à la traverse du milieu (18). Ces éléments sont représentés en particulier sur la figure 5.

Le châssis (2), par exemple en aluminium, comprend au moins 4 jambes supérieures (5a, 5b, 5c, 5d) verticales qui peuvent chacune coulisser dans une jambe inférieure (4a, 4b, 4c, 4d) creuse, chaque plateau étant porté, à proximité de ses extrémités, par deux jambes supérieures (5a, 5b, 5c, 5d) et deux jambes inférieures (respectivement 4a, 4b, 4c, 4d). Toutes les jambes supérieures comportent au moins un perçage et toutes les jambes inférieures comportent une pluralité de perçages, déterminant, avec les perçages des jambes supérieures, différentes positions. Les jambes supérieures peuvent alors être immobilisées par rapport aux jambes inférieures à l'aide d'un moyen de blocage, par exemple un têton muni d'un ressort en "V" fixé sur la jambe supérieure et pénétrant dans un des perçages de la jambe inférieure. Les jambes inférieures d'un même côté du châssis (4a et 4b, respectivement 4c et 4d) sont reliées, par l'intermédiaire de deux barres horizontales dites entretoises (respectivement 6, 8 et 7, 9), par exemple par mécanosoudage, disposées l'une au-dessus de l'autre. Les jambes ainsi reliées de chaque côté du châssis (2) sont reliées entre elles par une autre barre horizontale dite longeron (12), fixée aux entretoises. Cette fixation peut se faire par exemple par des plaques formant équerres (28, 29) soudées sur le longeron et boulonnées sur les entretoises inférieures (6, 7). L'ensemble du châssis (2) est triangulé par des barres en diagonale formant contreventements (13a, 13b) et reliant, par exemple les entretoises supérieures (8, 9) au longeron (12) par des boulons.

L'inclinaison des plateaux se fait autour d'articulations reliant chaque plateau aux jambes supérieures. Ces éléments sont représentés en particulier sur la figure 4. Chaque articulation est mise en mouvement par rotation du pied d'une des traverses extrêmes (16, 17) au contact d'une platine (14, 24, 15 ou 25), solidaire de la jambe supérieure associée (respectivement 5a, 5b, 5c ou 5d). Cette rotation se fait autour d'un axe horizontal formé par un pivot (respectivement 114, 124, 115 ou 125) traversant à la fois une des traverses (16 ou 17) et une des platines (respectivement 14 ou 15 et 24 ou 25).

Pour chaque plateau, les extrémités des tringles (19, 20) opposées à la poignée peuvent être dégagées ou insérées dans des perçages ou logements de blocage (100), portés par chaque platine et représentés en particulier sur la figure 4, par actionnement de la poignée (21). La présence de plusieurs perçages de blocage, répartis en arc de cercle, permet de choisir entre plusieurs positions d'inclinaison pour chaque plateau. Chaque platine comprend également deux butées (101, 102), formées par exemple de goupilles insérées dans des perçages, situées de part et d'autre des perçages de blocage (100), et permettant de limiter l'angle d'inclinaison de chaque plateau à une position angulaire déterminée, 45° par exemple, au-delà duquel les articles présents sur chaque plateau risquent de basculer.

Selon un autre mode de réalisation représenté sur la figure 2, des montants verticaux (10, 11) sont fixés par des boulons aux entretoises (6, 7, 8, 9). Une barre horizontale (26) est fixée en haut de ces montants (10, 11), formant un portique afin de pouvoir servir de support pour des affichettes et de permettre un déplacement plus facile de l'ensemble.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Présentoir d'articles, **caractérisé en ce qu'**il comprend au moins deux plateaux (1) montés sur un châssis (2), chacun étant réglable par une ou plusieurs articulations (3a, 3b, 3c, 3d), sans démontage et de façon indépendante des autres plateaux, et **en ce que** chaque plateau (1) est réglable en hauteur, l'articulation (3a, 3b, 3c, 3d) étant portée par un premier élément (5a, 5b, 5c, 5d) réglable en hauteur par coulissement longitudinal par rapport à un deuxième élément (respectivement 4a, 4b, 4c, 4d), le premier et le deuxième élément pouvant être immobilisés l'un par rapport à l'autre par au moins un moyen de blocage.

2. Présentoir d'articles selon la revendication 1, **caractérisé en ce que** chaque plateau (1) est réglable en inclinaison par rapport à l'horizontale par actionnement de l'articulation (3a, 3b, 3c, 3d).

3. Présentoir d'articles selon l'une des revendications 1 ou 2, **caractérisé en ce que** l'articulation (3a, 3b, 3c, 3d) peut être immobilisée par deux tringles (19, 20) horizontales pénétrant dans des logements de l'articulation et commandées par l'intermédiaire d'une poignée (21) par pivotement autour d'un axe orthogonal au plan du plateau.

4. Présentoir d'articles selon la revendication 3, **caractérisé en ce que** les plateaux sont soutenus par au moins trois traverses en forme de "T" (16, 17, 18), parallèles entre elles, la poignée étant fixée sur celle (18) située entre les deux autres, dites traverses extrêmes (16, 17).

5. Présentoir d'articles selon la revendication 4, **caractérisé en ce que** les tringles (19, 20) sont coudées à l'extrémité proche de la fixation sur la poignée, afin d'éviter le pied de la traverse (18) située entre les deux autres.

6. Présentoir d'articles selon la revendication 5, **caractérisé en ce que** les deux traverses extrêmes (16, 17) sont munies de perçages de coulissement (114, 115, 124 ou 125) à travers lesquels les extrémités des tringles opposées à celles qui sont coudées sont guidées avec la liberté nécessaire au mouvement.

7. Présentoir d'articles selon l'une des revendications 1 à 6, **caractérisé en ce que** chaque premier élément (5a, 5b, 5c, 5d) est fixé à une platine (14, 24, 15, 25) munie de plusieurs perçages de blocage (100) déterminant plusieurs positions de blocage, et de deux butées (101, 102).

8. Présentoir d'articles selon la revendication 7, **caractérisé en ce que** chaque traverse extrême (16, 17) est mobile par rapport à la platine, en rotation autour d'un axe horizontal formé par un pivot (114, 115, 124 ou 125) traversant la traverse (16, 17) et la platine (14, 15 ou 24, 25).

9. Présentoir d'articles selon l'une des revendications 7 ou 8, **caractérisé en ce qu'**un pivotement de la poignée (21) entraîne une translation horizontale des tringles (19, 20), qui se dégagent ou s'insèrent par l'extrémité opposée à celle qui est coudée dans un perçage de blocage (100).

10. Présentoir d'articles selon l'une des revendications 1 à 9, **caractérisé en ce que** chaque plateau (1) est muni de bords permettant de retenir l'eau, et d'au moins une évacuation d'eau pouvant être ouverte ou fermée par un moyen de fermeture (22).

11. Présentoir d'articles selon l'une des revendications 1 à 10, **caractérisé en ce que** le châssis (2) est muni de roulettes (23a, 23b, 23c, 23d).

12. Présentoir d'articles selon l'une des revendications 1 à 11, **caractérisé en ce que** le châssis (2) comprend des montants (10, 11) amovibles portant une deuxième barre horizontale (26), formant un portique.

## Patentansprüche

1. Warenverkaufsständer, **dadurch gekennzeichnet, dass** er mindestens zwei an einem Rahmen (2) angebrachte Böden (1) aufweist, wobei jeder Boden über eine oder mehrere Anlenkungen (3a, 3b, 3c, 3d) ohne Demontage und unabhängig von den anderen Böden verstellbar ist, und dass jeder Boden (1) höhenverstellbar ist, wobei die Anlenkung (3a, 3b, 3c, 3d) von einem ersten Element (5a, 5b, 5c, 5d) getragen ist, das durch Längsgleiten bezüglich eines zweiten Elements (4a, 4b, 4c bzw. 4d) höhenverstellbar ist, wobei das erste und das zweite Element durch mindestens ein Blockierungsmittel in Bezug zueinander blockiert werden können.

2. Warenverkaufsständer nach Anspruch 1, **dadurch gekennzeichnet, dass** die Neigung jedes Bodens (1) bezüglich der Horizontalen durch Betätigung der Anlenkung (3a, 3b, 3c, 3d) verstellbar ist.

3. Warenverkaufsständer nach Anspruch 1 oder 2, **dadurch gekennzeichnet, dass** die Anlenkung (3a, 3b, 3c, 3d) durch zwei horizontale Leisten (19, 20) blockiert werden kann, welche in Aufnahmen der Anlenkung eindringen und mittels eines Griffs (21) durch Schwenken um eine zur Ebene des Bodens orthogonale Achse betätigt werden.

4. Warenverkaufsständer nach Anspruch 3, **dadurch gekennzeichnet, dass** die Böden von mindestens drei zueinander parallelen, "T"-förmigen Querstreben (16, 17, 18) gestützt sind, wobei der Griff an der Querstrebe (18) befestigt ist, die zwischen den beiden anderen, Endquerstreben (16, 17) genannten Querstreben angeordnet ist.

5. Warenverkaufsständer nach Anspruch 4, **dadurch gekennzeichnet, dass** die Leisten (19, 20) an dem Ende nahe der Befestigung am Griff gebogen sind, um den Fuß der Querstrebe (18), die zwischen den beiden anderen angeordnet ist, zu umgehen.

6. Warenverkaufsständer nach Anspruch 5, **dadurch gekennzeichnet, dass** die beiden Endquerstreben (16, 17) mit Gleitbohrungen (114, 115, 124 oder 125) versehen sind, durch welche die den gebogenen Enden entgegengesetzten Enden der Leisten mit der erforderlichen Bewegungsfreiheit geführt sind.

7. Warenverkaufsständer nach einem der Ansprüche 1 bis 6, **dadurch gekennzeichnet, dass** jedes erste Element (5a, 5b, 5c, 5d) an einer Platte (14, 24, 15, 25) befestigt ist, die mit mehreren Blockierungsbohrungen (100), welche mehrere Blockierungspositionen definieren, und mit zwei Anschlägen (101, 102) versehen ist.

8. Warenverkaufsständer nach Anspruch 7, **dadurch gekennzeichnet, dass** jede Endquerstrebe (16, 17) bezüglich der Platte um eine horizontale Achse, welche von einem die Querstrebe (16, 17) und die Platte (14, 15 oder 24, 25) durchquerenden Drehzapfen (114, 115, 124 oder 125) gebildet ist, drehbar ist.

9. Warenverkaufsständer nach Anspruch 7 oder 8, **dadurch gekennzeichnet, dass** eine Schwenkbewegung des Griffs (21) eine horizontale Translationsbewegung der Leisten (19, 20) bewirkt, welche sich über das Ende lösen oder einfügen, das zu dem Ende entgegengesetzt ist, das in eine Blockierungsbohrung (100) gebogen ist.

10. Warenverkaufsständer nach einem der Ansprüche 1 bis 9, **dadurch gekennzeichnet, dass** jeder Boden (1) mit Rändern, die das Zurückhalten des Wassers ermöglichen, und mit mindestens einer Wasserableitung versehen ist, die durch ein Verschlussmittel (22) geöffnet oder geschlossen werden kann.

11. Warenverkaufsständer nach einem der Ansprüche 1 bis 10, **dadurch gekennzeichnet, dass** der Rahmen (2) mit Rollen (23a, 23b, 23c, 23d) versehen ist.

12. Warenverkaufsständer nach einem der Ansprüche 1 bis 11, **dadurch gekennzeichnet, dass** der Rahmen (2) abnehmbare Säulen (10, 11) aufweist, die eine zweite, horizontale Stange (26) tragen, wobei ein Gerüst gebildet wird.

## Claims

1. Article display unit, **characterised in that** it comprises at least two trays (1) mounted on a frame (2), each being adjustable by one or more articulations (3a, 3b, 3c, 3d), without disassembly and independently of the other trays, and **in that** each tray (1) is adjustable in height, the articulation (3a, 3b, 3c, 3d) being carried by a first element (5a, 5b, 5c, 5d) adjustable in height by longitudinal sliding with respect to a second element (4a, 4b, 4c, 4d respectively), it being possible to immobilise the first and second element with respect to one another by at least one locking means.

2. Article display unit according to Claim 1, **characterised in that** the inclination to the horizontal of each tray (1) is adjustable by actuation of the articulation (3a, 3b, 3c, 3d).

3. Article display unit according to one of Claims 1 or 2, **characterised in that** the articulation (3a, 3b, 3c, 3d) can be immobilised by two horizontal rods (19, 20) penetrating into housings of the articulation and controlled via a handle (21) by pivoting about an axis orthogonal to the plane of the tray.

4. Article display unit according to Claim 3, **characterised in that** the trays are supported by at least three T-shaped cross-pieces (16, 17, 18), parallel to each other, the handle being fixed to the one (18) that is located between the other two, known as outer cross-pieces (16, 17).

5. Article display unit according to Claim 4, **characterised in that** the rods (19, 20) are elbowed at the end close to their fixing to the handle, so as to avoid the foot of the cross-piece (18) located between the other two.

6. Article display unit according to Claim 5, **characterised in that** the two outer cross-pieces (16, 17) are provided with slide-holes (114, 115, 124 or 125) through which the ends of the rods opposite the ones that are elbowed are guided with the freedom necessary to the movement.

7. Article display unit according to one of Claims 1 to 6, **characterised in that** each first element (5a, 5b, 5c, 5d) is fixed to a plate (14, 24, 15, 25) provided with several locking holes (100) determining several locking positions, and with two stops (101, 102).

8. Article display unit according to Claim 7, **characterised in that** each outer cross-piece (16, 17) is mobile with respect to the plate, in rotation about a horizontal axis formed by a pivot (114, 115, 124 or 125) crossing the cross-piece (16, 17) and the plate (14, 15 or 24, 25).

9. Article display unit according to one of Claims 7 or 8, **characterised in that** pivoting the handle (21) results in horizontal translation of the rods (19, 20), which are released or inserted by the end opposite the elbowed one in a locking hole (100).

10. Article display unit according to one of Claims 1 to 9, **characterised in that** each tray (1) is provided with edges making it possible to retain water, and with at least one water drain that can be opened or closed by a closing means (22).

11. Article display unit according to one of Claims 1 to 10, **characterised in that** the frame (2) is provided with castors (23a, 23b, 23c, 23d).

12. Article display unit according to one of Claims 1 to 11, **characterised in that** the frame (2) comprises removable uprights (10, 11) carrying a second horizontal bar (26), forming a gantry.
